# EUROPÄISCHE PATENTSCHRIFT

(11) **EP 2 381 460 B1**
(45) Veröffentlichungstag und Bekanntmachung des Hinweises auf die Patenterteilung: **14.10.2015**
(21) Anmeldenummer: 11002437.9
(22) Anmeldetag: 24.03.2011
(51) Int. Cl.: H01H 71/24, H01H 73/04

(54) **Installationsschaltgerät mit einer Doppelunterbrechung**
Installation device with a double interruption
Commutateur d'installation doté d'une double coupure

(30) Priorität: 21.04.2010 DE 102010017900
(43) Veröffentlichungstag der Anmeldung: 26.10.2011
(73) Patentinhaber: ABB AG, 68309 Mannheim (DE)
(72) Erfinder: Niewöhner, Guido, Dipl.-Ing., 69168 Wiesloch (DE)

(56) Entgegenhaltungen:
- EP-A2- 0 350 826
- DE-A1- 19 540 972
- DE-A1-102006 054 984
- DE-C1- 19 712 958

## Beschreibung

Die Erfindung betrifft ein Installationsschaltgerät mit einer Doppelunterbrechung gemäß dem Oberbegriff des Anspruchs 1.

Gattungsgemäße Installationsschaltgeräte, beispielsweise Motorschutzschalter, weisen wenigstens einen Polstrompfad auf, umfassend zwei feststehende Kontaktstücke und zwei auf einer beweglichen Kontaktbrücke angeordnete bewegliche Kontaktstücke, durch die ein Polschalter mit zwei Kontakten und doppelter Unterbrechung gebildet ist.

Die Kontaktbrücke wird dabei durch einen Drücker in Öffnungsrichtung und durch eine Kontaktdruckfeder in Schließrichtung beaufschlagt.

Weiter umfassen gattungsgemäße Installationsschaltgeräte einen elektromagnetischen Auslöser, dessen Anker bei Auftreten eines Kurzschlussstromes in dem Polstrompfad sowohl über den Drücker die Kontaktbrücke in Öffnungsrichtung aufschlägt, als auch die Verklinkungsstelle eines Schaltschlosses entklinkt, so dass das Schaltschloss über einen Wirkhebel die Kontaktbrücke dauerhaft entgegen der Kraft der Kontaktdruckfeder öffnend beaufschlagt.

Unmittelbar nach dem Aufschlagen der Kontaktbrücke und damit dem Unterbrechen des Kurzschlussstromes in dem Polstrompfad bricht der elektrodynamische Rückstoß des elektromagnetischen Auslösers zusammen und die Kontaktbrücke wird durch die Kraft der Kontaktdruckfeder wieder in Richtung auf ihre Schließstellung hin beaufschlagt.

Aufgrund der größeren mechanischen Trägheit des Schaltschlosses, verglichen mit derjenigen des den Anker und den Drücker umfassenden Systems, eilt der Wirkhebel zur dauerhaften Offenhaltung der Kontakte durch das Schaltschloss der Drückerbewegung nach.

Unter ungünstigen Bedingungen kann es vorkommen, dass die Kontakte durch die Kontaktdruckfeder bereits wieder geschlossen wurden, bevor das Schaltschloss über den Wirkhebel und den Drücker eine dauerhafte Öffnung bewirken kann. Man spricht dann vom Auftreten eines Kontaktprellens, welches unerwünscht ist.

In der DE 10 2006 055 007 A1 ist ein Installationsschaltgerät mit einer Doppelunterbrechung beschrieben, bei dem ein Kontaktprellen dadurch verhindert wird, dass ein zweigeteilter Drücker verwendet wird, mit einem Stößel, der in einem Schieber läuft und der Bewegung des Schiebers vorauseilt. Diese Lösung ist mechanisch kompliziert und nicht einfach zu montieren.

Die DE 195 40 972 A1 zeigt ein strombegrenzendes Kontaktsystem mit Doppeltunterbrechung für Niederspannungsschutzschalter, um eine vorzeitige Rückbewegung des elektrodynamisch abgehobenen Brückenkontaktes zuverlässig zu verhindern. Beim elektrodynamischen Öffnen des dort gezeigten Kontaktsystems Infolge eines sehr hohen Kurzschlussstroms wird zwischenzeitlich die Kontaktbrücke durch erste Rastmittel an einer Rückbewegung innerhalb eines endseitig als Schlaggabel ausgebildeten Schlagstiftes und der elektromagnetisch beschleunigte Schlagstift durch zweite Rastmittel an einem Lösen von einem federnd gelagerten Klemmring gehindert. Durch einen ortsfesten Stößel wird die Kontaktbrücke wieder aus den ersten Rastmitteln, und durch den infolge der nachfolgenden Auslösung beschleunigten Brückenhalter wird die Schlaggabel aus der Verbindung mit den zweiten Rastmitteln gelöst.

Die DE 197 12 958 C1 zeigt eine Schaltvorrichtung mit einer Kontaktanordnung, mit mindestens einem beweglichen an einem dreh- oder verschiebbaren Kontaktarm angeordneten Schaltstück und mindestens einem feststehenden Schaltstück, wobei die Schaltvorrichtung mindestens einen ersten Anschlag umfasst, der die Bewegung des Kontaktarmes beim Öffnen der Kontaktanordnung begrenzt. Um zu erreichen, dass der Kontaktarm auch im Falle hoher Schaltleistungen beim Erreichen seiner vorgegebenen Endstellung abgebremst wird, ohne dass er anschließend von dem ersten Anschlag zurückgeworfen wird, schlägt die DE 197 12 958 C1 vor, als ersten Anschlag einen beweglichen Bremskörper zu verwenden, dessen Material und Trägheit derart auf den Kontaktarm abgestimmt ist, dass beim Auftreffen des Kontaktarmes auf den Bremskörper ein Stoß ausgeführt wird, derart, dass der Kontaktarm stark abgebremst und der Bremskörper z. B. in Stoßrichtung verschoben wird. Der Bremskörper kann gegebenenfalls anschließend durch einen zweiten Anschlag oder eine Feder etc. abgebremst werden.

Es ist daher die Aufgabe der vorliegenden Erfindung, ein gattungsgemäßes Installationsschaltgerät mit verbessertem dynamischen Verhalten bei der Kurzschlussstromunterbrechung unter Vermeidung von Kontaktprellen zu schaffen, wobei der mechanische Aufbau einfach sein soll..

Die Aufgabe wird erfindungsgemäß gelöst durch ein gattungsgemäßes Installationsschaltgerät mit den kennzeichnenden Merkmalen des Anspruchs 1.

Erfindungsgemäß ist in dem Teil der Bewegungsbahn der Kontaktbrücke, den diese nach dem Aufschlagen durchläuft, ein Dämpfungsglied angeordnet, und die Kontaktbrücke oder der Drücker ist mit dem Dämpfungsglied in eine die Rückbewegung der Kontaktbrücke oder des Drückers verlangsamende Wirkverbindung tretbar gelagert.

Durch die erfindungsgemäße Anordnung kann verhindert werden, dass das Kontaktöffnungssystem aus Drücker und Kontaktbrücke sich nach einer Öffnung durch den Drücker im Falle eines Kurzschlusses wieder schließt, bevor die Öffnung sicher durch z.B. den Wirkhebel erreicht wird. Die erfindungsgemäß vorteilhafte Wirkung besteht darin, dass nach dem Öffnen der Kontaktstelle den betreffenden Bauteilen, also dem Drücker oder der Kontaktbrücke, durch das Dämpfungsglied so viel kinetische Energie entzogen und durch Reibung in Wärme umgewandelt werden, dass die Rückbewegung so weit verlangsamt wird, dass der Wirkhebel ausreichend Zeit hat, seine Endstellung einzunehmen, in der er die dauerhafte Öffnung der Kontaktstelle sicherstellen kann

Gemäß einer weiteren vorteilhaften Ausführungsform der Erfindung umfasst das Dämpfungsglied ein Materialstück aus einem elastischen Material, beispielsweise aus einem Elastomer.

Gemäß einer vorteilhaften Ausführungsform der Erfindung umfasst das Dämpfungsglied eine fluidische Dämpfungsbaugruppe, beispielsweise eine Anordnung aus einem Kolben und einem Zylinder mit einem kleinen Luftspalt dazwischen.

Gemäß einer weiteren vorteilhaften Ausführungsform der Erfindung ist das Dämpfungsglied so angeordnet, dass es zuerst mit dem Drücker in Wirkverbindung tritt, bevor es mit der Kontaktbrücke in Wirkverbindung treten kann.

Gemäß einer weiteren vorteilhaften Ausführungsform der Erfindung ist das Dämpfungsglied so angeordnet ist, dass es zuerst mit der Kontaktbrücke in Wirkverbindung tritt, bevor es mit dem Drücker in Wirkverbindung treten kann.

Anhand der Zeichnungen, in denen zwei Ausführungsbeispiele der Erfindung dargestellt sind, sollen die Erfindung sowie weitere vorteilhafte Ausgestaltungen und Verbesserungen der Erfindung näher erläutert und beschrieben werden.

Es zeigen:
- Figur 1:: ein Funktionsschema eines erfindungsgemäßen Installationsschaltgerätes mit einem erfindungsgemäßen Dämpfungsglied, welches so angeordnet ist, dass es zuerst mit dem Drücker in Wirkverbindung tritt, bevor es mit der Kontaktbrücke in Wirkverbindung treten kann, sowie
- Figur 2:: ein Funktionsschema eines erfindungsgemäßen Installationsschaltgerätes mit einem erfindungsgemäßen Dämpfungsglied, welches so angeordnet ist, dass es zuerst mit der Kontaktbrücke in Wirkverbindung tritt, bevor es mit dem Drücker in Wirkverbindung treten kann.

In den Figuren sind jeweils gleiche oder gleichwirkende Elemente oder Baugruppen jeweils mit den gleichen Bezugsziffern bezeichnet.

Die Figur 1 zeigt ein erfindungsgemäßes Installationsschaltgerät 1 mit einem Polstrompfad 2 zwischen einer Eingangsklemme 3 und einer Ausgangsklemme 4. Es könnte sich beispielsweise um einen Polstrompfad eines dreipoligen Motorschutzschalters handeln, dessen andere beiden Polstrompfade entsprechend aufgebaut sind.

Der Polstrompfad 2 umfasst zwei feststehende Kontaktstücke 5,6 und zwei auf einer beweglichen Kontaktbrücke 7 angeordnete bewegliche Kontaktstücke 8,9, durch die eine Kontaktstelle 10 mit Doppelunterbrechung gebildet ist. Die Kontaktbrücke 7 wird durch eine Kontaktdruckfeder 11 in Schließrichtung, siehe Richtungspfeil S, beaufschlagt. Durch einen Drücker 12, der an der der Kontaktdruckfeder 11 gegenüberliegenden Seite der Kontaktbrücke 7 angreift, kann diese in Öffnungsrichtung, siehe Richtungspfeil O, beaufschlagt werden.

Der Polstrompfad 2 umfasst noch einen thermischen Auslöser 113 und einen elektromagnetischen Auslöser 13 mit einem Anker, der im Falle eines in dem Polstrompfad 2 auftretenden Kurzschlussstromes aufgrund eines elektrodynamischen Rückstoßes über den Drücker 12 die Kontaktbrücke 7 in Öffnungsrichtung aufschlägt, angedeutet durch die Wirklinie 14. Gleichzeitig wirkt der Anker des elektromagnetischen Auslösers 13 im Kurzschlussfall auch auf ein Schaltschloss 15 und entklinkt dessen Verklinkungsstelle, angedeutet durch die Wirklinie 16, so dass das Schaltschloss 15 im entklinkten Zustand über einen Wirkhebel 17, angedeutet durch die Wirklinie 18, den Drücker 12 dauerhaft in Öffnungsrichtung der Kontaktbrücke 7 beaufschlagt.

Die Funktion des thermischen Auslösers 113, der im Falle eines Überstromes ebenfalls auf das Schaltschloss 15 wirkt, angedeutet durch die Wirklinie 114, ist im Prinzip bekannt und nicht Gegenstand der vorliegenden Erfindung. Der thermischer Auslöser 113 ist hier nur der Vollständigkeit halber mit dargestellt.

Bei dem mechanischen System, umfassend das Schaltschloss 15 und den Wirkhebel 17, kann es sich beispielsweise um ein Kniehebelsystem mit einer zweistufigen Verklinkung handeln. Der Wirkhebel 17 ist als Doppelarmhebel ausgebildet, dessen erster, von dem Schaltschloss 15 beaufschlagter Hebelarm 171 und dessen zweiter, mit dem Drücker 12 zusammenwirkender Hebelarm 172 einen stumpfen Winkel miteinander bilden und in einer ortsfesten Drehachse 173 drehbar gelagert ist, wodurch der Wirkhebel 17 als Umlenkhebel wirkt.

Das gerade beschriebenen mechanische System hat eine gewisse mechanische Trägheit, wodurch nach dem Entklinken eine gewisse Zeit, beispielsweise 2 ms, vergeht, bevor der Wirkhebel 17 auf den Drücker 12 trifft, um diesen dauerhaft in Öffnungsrichtung zu beaufschlagen.

Demgegenüber ist die Zeit bis zum direkten Aufschlagen der Kontaktbrücke 7 durch den Anker des elektromagnetischen Auslösers 13 viel kürzer, sie beträgt beispielsweise nur 1 ms.

Dadurch könnte es, wenn keine weiteren Maßnahmen ergriffen werden, passieren, dass die Kontaktbrücke 7 durch die Rückstellkraft der Kontaktdruckfeder 11 bereits wieder in ihre Ausgangsstellung in der Schließposition zurück gedrückt und die Kontaktstelle 10 dadurch wieder geschlossen wird, bevor noch der Wirkhebel 17 mit dem freien Ende seines zweiten Armes 171 den Drücker und damit die Kontaktbrücke 7 dauerhaft in Öffnungsstellung beaufschlagen können.

Die erfindungsgemäßen Maßnahmen, die ergriffen werden, um das zu verhindern werden im Folgenden beschrieben.

Zunächst sei die Figur 1 betrachtet. In der Bewegungsbahn des Drückers 12, die dieser nach dem Öffnen der Kontaktstelle in Pfeilrichtung O durchläuft, ist ein Dämpfungsglied 30 in Form eines quaderförmigen Materialstücks aus einem elastischen Material, beispielsweise eines Elastomers, angebracht. Das Dämpfungsglied 30 ist dabei auf dem Gehäuseunterteil, angedeutet durch das Wandstück mit der Bezugsziffer 32, angebracht. Es ist so bemessen, dass es im Innenraum der Kontaktdruckfeder 11 Platz findet. Wenn die Kontaktbrücke aufgeschlagen wird, dann wird der Drücker 12 nach unten in Pfeilrichtung O geschlagen. Er prallt dann auf das Dämpfungsglied 30, wo ihm so viel kinetische Energie entzogen und durch innere Reibung in dem Dämpfungsglied 30 in Wärme umgewandelt wird, dass sein Zurückprallen, die Bewegung wieder aufwärts in Pfeilrichtung S, verlangsamt wird. Dadurch entsteht genug Zeit für das Schaltwerk, zu entklinken und für den Wirkhebel, den Drücker 12 dauerhaft niederzuhalten, bevor die beweglichen Kontaktstücke auf der Kontaktbrücke wieder in Berührung mit den festen Kontaktstücken kommen können. Ein Kontaktprellen ist damit bei einfachem mechanischem Aufbau vermieden.

Die Beschreibung des Ausführungsbeispiels erfolgt anhand eines Materialstücks aus einem elastischen Material. Allerdings soll die Erfindung nicht auf solche Ausführungen beschränkt sein, vielmehr sollen alle denkbaren Ausführungen von Dämpfungsgliedern in die Erfindung eingeschlossen sein.

Die Figur 2 zeigt eine Ausführungsform der Erfindung, bei der zwei Dämpfungsglieder 30', 30" rechts und links der Kontaktdruckfeder 11 angeordnet sind, die im Übrigen ähnlich aufgebaut sind wie das Dämpfungsglied 30 im Ausführungsbeispiel der Fig. 1. Die Dämpfungsglieder 30', 30" sind so dimensioniert, dass bei der Abwärtsbewegung der Kontaktbrücke und des Drückers 12 zunächst die Kontaktbrücke auf die Dämpfungsglieder 30', 30" trifft. Die weitere Funktion entspricht der Ausführungsform nach Fig. 1. In dem Fall, dass die Dämpfungsglieder 30' und 30" elastische Materialstücke sind, kann es sich in einem weiteren Ausführungsbeispiel auch um einen Ring aus elastischem Material handeln, der um die Kontaktdruckfeder 11 herum angeordnet ist, so dass die Blöcke 30' und 30" in der Fig. 2 den Querschnittsflächen dieses elastischen Rings entsprechen.

### Bezugszeichenliste

- 1: Installationsschaltgerät
- 2: Polstrompfad
- 3: Eingangsklemme
- 4: Ausgangsklemme
- 5, 6: Feststehende Kontaktstücke
- 7: Bewegliche Kontaktbrücke
- 8, 9: Bewegliche Kontaktstücke
- 10: Kontaktstelle
- 11: Kontaktdruckfeder
- 12: Drücker
- 13: Elektromagnetischer Auslöser
- 14: Wirklinie
- 15: Schaltschloss
- 16: Wirklinie
- 17: Wirkhebel
- 18: Wirklinie
- 30: Dämpfungsglied
- 30': Dämpfungsglied
- 30": Dämpfungsglied
- 32: Wandstück
- 113: Thermischer Auslöser
- 114: Wirklinie
- 171: Erster Hebelarm
- 172: Zweiter Hebelarm
- 173: Drehachse

## Patentansprüche

1. Installationsschaltgerät (1) mit wenigstens einem Polstrompfad (2), umfassend zwei feststehende Kontaktstücke (5,6) und zwei auf einer beweglichen Kontaktbrücke (7) angeordnete bewegliche Kontaktstücke (8,9), durch die ein Polschalter mit zwei Kontakten und doppelter Unterbrechung gebildet wird, wobei die Kontaktbrücke (7) durch einen Drücker (12) in Öffnungsrichtung (O) und durch eine Kontaktdruckfeder (11) in Schließrichtung (S) beaufschlagt wird, mit einem elektromagnetischen Auslöser (13), dessen Schlaganker im Kurzschlussfall sowohl über den Drücker (12) die Kontaktbrücke (7) in Öffnungsrichtung (O) aufschlägt, als auch die Verklinkungsstelle eines Schaltschlosses (15) entklinkt, so dass das Schaltschloss (15) über einen den Drücker(12) beaufschlagenden Wirkhebel (17) die Kontaktbrücke (7) dauerhaft entgegen der Kraft der Kontaktdruckfeder (11) öffnend beaufschlagt, **dadurch gekennzeichnet, dass** in dem Teil der Bewegungsbahn der Kontaktbrücke (7), den diese nach dem Aufschlagen durchläuft, ein Dämpfungsglied (30, 30', 30") angeordnet ist, und dass die Kontaktbrücke (7) oder der Drücker (12) mit dem Dämpfungsglied (30, 30', 30") in eine die Rückbewegung der Kontaktbrücke (7) oder des Drückers (12) verlangsamende Wirkverbindung tretbar gelagert ist.

2. Installationsschaltgerät (1) nach Anspruch 1, **dadurch gekennzeichnet, dass** das Dämpfungsglied (30, 30', 30") ein Materialstück aus einem elastischen Material umfasst.

3. Installationsschaltgerät (1) nach Anspruch 1, **dadurch gekennzeichnet, dass** das Dämpfungsglied (30, 30', 30") eine fluidische Dämpfungsbaugruppe umfasst.

4. Installationsschaltgerät (1) nach Anspruch 1, **dadurch gekennzeichnet, dass** das Dämpfungsglied (30, 30', 30") so angeordnet ist, dass es zuerst mit dem Drücker (12) in Wirkverbindung tritt, bevor es mit der Kontaktbrücke (7) in Wirkverbindung treten kann.

5. Installationsschaltgerät (1) nach Anspruch 1, **dadurch gekennzeichnet, dass** das Dämpfungsglied (30, 30', 30") so angeordnet ist, dass es zuerst mit der Kontaktbrücke (7) in Wirkverbindung tritt, bevor es mit dem Drücker (12) in Wirkverbindung treten kann.

## Claims

1. Installation switching device (1) having at least one pole current path (2), comprising two stationary contact pieces (5, 6) and two moveable contact pieces (8, 9) arranged on a moveable contact link (7), by means of which contact pieces a pole switch having two contacts and a double break is formed, wherein the contact link (7) is acted upon in the opening direction (0) by a pusher (12) and is acted upon in the closing direction (S) by a contact pressure spring (11), having an electromagnetic release (13), whose impact armature in the event of a short circuit both acts upon the contact link (7) in the opening direction (0) via the pusher (12) and unlatches the latching point of a switching mechanism (15) with the result that the switching mechanism (15) is acted upon so as to open the contact link (7) permanently counter to the force of the contact pressure spring (11) via an active lever (17) acting upon the pusher (12), **characterized in that** a damping element (30, 30', 30") is arranged **in that** part of the movement path of the contact link (7) through which said contact link passes once it has been acted upon, and **in that** the contact link (7) or the pusher (12) is mounted in such a way that it can be operatively connected to the damping element (30, 30', 30") in such a way as to slow down the return movement of the contact link (7) or the pusher (12).

2. Installation switching device (1) according to Claim 1, **characterized in that** the damping element (30, 30', 30") comprises a piece of material consisting of an elastic material.

3. Installation switching device (1) according to Claim 1, **characterized in that** the damping element (30, 30', 30") comprises a fluidic damping assembly.

4. Installation switching device (1) according to Claim 1, **characterized in that** the damping element (30, 30', 30") is arranged in such a way that it enters into an operative connection first with the pusher (12) before it can enter into an operative connection with the contact link (7).

5. Installation switching device (1) according to Claim 1, **characterized in that** the damping element (30, 30', 30") is arranged in such a way that it enters into an operative connection first with the contact link (7) before it can enter into an operative connection with the pusher (12).

## Revendications

1. Commutateur d'installation (1) comprenant au moins un trajet de courant polaire (2), incluant deux éléments de contact fixes (5, 6) et deux éléments de contact mobiles (8, 9) disposés sur un cavalier de contact mobile (7), par lesquels est formé un commutateur de pôle comprenant deux contacts et une double coupure, le cavalier de contact (7) étant sollicité dans le sens de l'ouverture (0) par un poussoir (12) et dans le sens de la fermeture (S) par un ressort de compression de contact (11), comprenant un déclencheur électromagnétique (13), dont l'induit à percussion, en cas de court-circuit, sollicite par le biais du poussoir (12) le cavalier de contact (7) dans le sens de l'ouverture (0) et désencliquète aussi le point d'encliquetage d'un verrou de commutation (15), de sorte que le verrou de commutation (15) force à l'ouverture le cavalier de contact (7) de manière durable à l'encontre de la force du ressort de compression de contact (11) par le biais d'un levier actif (17) sollicitant le poussoir (12), **caractérisé en ce que** dans la partie de la trajectoire de déplacement du cavalier de contact (7), que celui-ci parcourt après sa sollicitation, est disposé un organe d'amortissement (30, 30', 30"), et **en ce que** le cavalier de contact (7) ou le poussoir (12) est supporté de manière à pouvoir entrer avec l'organe d'amortissement (30, 30', 30") en liaison fonctionnelle ralentissant le mouvement de retour du cavalier de contact (7) ou du poussoir (12).

2. Commutateur d'installation (1) selon la revendication 1, **caractérisé en ce que** l'organe d'amortissement (30, 30', 30") comprend un élément matériel constitué d'un matériau élastique.

3. Commutateur d'installation (1) selon la revendication 1, **caractérisé en ce que** l'organe d'amortissement (30, 30', 30") comprend un module d'amortissement fluidique.

4. Commutateur d'installation (1) selon la revendication 1, **caractérisé en ce que** l'organe d'amortissement (30, 30', 30") est disposé de telle sorte qu'il entre en liaison fonctionnelle d'abord avec le poussoir (12) avant de pouvoir entrer en liaison fonctionnelle avec le cavalier de contact (7).

5. Commutateur d'installation (1) selon la revendication 1, **caractérisé en ce que** l'organe d'amortissement (30, 30', 30") est disposé de telle sorte qu'il entre en liaison fonctionnelle d'abord avec le cavalier de contact (7) avant de pouvoir entrer en liaison fonctionnelle avec le poussoir (12).
